# FASCICULE DE BREVET EUROPEEN

(11) **EP 2 332 441 B1**
(45) Date de publication et mention de la délivrance du brevet: **14.09.2016**
(21) Numéro de dépôt: 10178990.7
(22) Date de dépôt: 04.03.2003
(51) Int. Cl.: A45D 40/26, A46B 1/00, A46B 9/02, A46D 1/00

(54) **Dispositif pour peigner et/ou brosser les cils et/ou les sourcils et/ou appliquer un produit sur ceux-ci**
Vorrichtung zum Kämmen und/oder Bürsten der Wimpern und/oder der Augenbrauen und/oder zum Anwenden eines Produktes darauf
Device for combing and/or brushing the eyebrows and/or the eyelashes and/or for applying a product to the latter

(30) Priorité: 05.03.2002 FR 0202767; 13.03.2002 FR 0203140
(43) Date de publication de la demande: 15.06.2011
(62) Demande divisionnaire de: 03290516.8
(73) Titulaire: L'Oréal, 75008 Paris (FR)
(72) Inventeur: Gueret, Jean-Louis, 75016, PARIS (FR)
(74) Mandataire: Nony

(56) Documents cités:
- EP-A1- 0 792 603
- EP-A1- 1 155 637
- EP-A1- 1 478 256
- US-A- 3 908 676
- US-A- 4 586 520
- US-A- 5 595 198

## Description

La présente invention concerne un dispositif pour peigner des fibres kératiniques telles que les cils et/ou les sourcils et/ou appliquer un produit cosmétique, notamment du mascara, sur celles-ci.

La présente invention concerne encore une brosse pour appliquer un produit, notamment du mascara, sur les cils et/ou les sourcils.

Différents applicateurs ont été proposés dans les demandes de brevet EP 1 070 465, EP 1 070 466, EP 1 070 467, EP 1 070 468, EP 1 115 303, EP 1 115 304, EP 1 115 305, EP 1 157 629, EP 1 157 632, EP 1 169 941 et FR 2 810 861.

On connaît par la demande GB-A-2 170 996 une brosse comportant une encoche s'étendant suivant un trajet hélicoïdal autour de son axe et une brosse comportant une succession d'encoches s'étendant tout autour de la brosse. L'objet de la demande GB-A-2 170 996 réside dans un applicateur de mascara capable d'appliquer uniformément le mascara sur les cils, sans que ces derniers ne collent les uns aux autres.

On connaît encore de EP 0 792 603 des brosses comportant une encoche.

Il existe un besoin pour bénéficier d'un dispositif permettant de réaliser encore d'autres effets de maquillage sur des cils et/ou sourcils, déjà revêtus de produit ou non.

La présente invention a pour objet une brosse pour l'application d'un produit sur les cils et/ou les sourcils selon la revendication 1.

Avantageusement, la longueur des poils dans au moins une région d'au moins une encoche réalisée sur la portion de la brosse qui porte les poils est sensiblement nulle.

La partie de la brosse qui comporte les poils de longueur sensiblement nulle peut s'étendre le long de la brosse sur une longueur inférieure à la longueur de la partie de la brosse portant les poils.

Dans un exemple de mise en oeuvre de l'invention, l'encoche ne s'étend pas tout autour de l'âme de la brosse.

Une brosse selon l'invention est capable de se charger de manière non homogène en produit et permet d'obtenir de nouveaux effets de maquillage.

De préférence, la brosse est utilisée en association avec un récipient contenant un produit à appliquer sur les cils et/ou les sourcils, ce récipient étant muni d'un organe d'essorage pour essorer la brosse à sa sortie du récipient, cet organe d'essorage étant configuré pour laisser du produit dans l'encoche.

L'organe d'essorage peut notamment avoir un contour intérieur qui coupe, dans au moins un plan transversal de la brosse, l'encoche.

La brosse peut ainsi ne pas être complètement essorée au niveau de l'encoche et le produit présent dans l'encoche, après extraction de la brosse du récipient, peut être utilisé pour former des paquets de cils ou de sourcils lors du maquillage.

Grâce au fait que l'encoche ne s'étend que sur une partie seulement de la longueur de la brosse, il peut subsister sur celle-ci des poils peu chargés en produit car bien essorés, capables d'être utilisés pour séparer les cils ou les sourcils.

Dans un exemple de mise en oeuvre de l'invention, l'organe d'essorage définit un orifice d'essorage de contour circulaire, notamment un orifice ayant un rayon supérieur à la longueur, mesurée à partir de l'âme, d'au moins une partie des poils qui définissent le fond de l'encoche.

L'encoche peut présenter au moins une portion ayant en section transversale une forme constante quand on se déplace le long de la brosse et l'encoche peut notamment présenter, toute entière, une section transversale constante quand on se déplace le long de la brosse.

L'encoche peut être délimitée circonférentiellement, par exemple, par au moins une face sensiblement radiale, et notamment par deux faces sensiblement radiales.

L'encoche peut encore être délimitée axialement par au moins une face inclinée par rapport à un plan perpendiculaire à l'âme de la brosse, et notamment par deux faces divergeant quand on s'éloigne de l'âme de la brosse.

L'encoche peut présenter une étendue angulaire, dans un plan de coupe transversal à l'âme, inférieure à 360°. L'encoche peut s'étendre sur une étendue angulaire, autour de l'axe de la brosse, comprise entre 20° et 200°, notamment sur une étendue angulaire comprise dans l'une des gammes de valeur d'angle suivantes : 40 à 50°, 110 à 130°, 170 à 190°. L'encoche peut s'étendre sur une dimension circonférentielle supérieure à sa dimension axiale.

L'encoche peut s'étendre, le long de la brosse, sur une longueur comprise entre 1,5 et 6,5 mm, notamment supérieure à 2,5 mm. L'encoche peut présenter, par exemple, une profondeur maximale comprise entre 2,5 et 4 mm.

L'encoche peut s'étendre sur moins de 4/10 de la longueur de la partie de la brosse portant les poils, voire sur moins de 3/10 de ladite longueur.

La brosse peut comporter au moins deux encoches telles que précitées. La brosse peut ainsi comporter, par exemple, au moins deux encoches décalées circonférentiellement ou non. La brosse peut comporter au moins deux encoches diamétralement opposées. Au moins deux encoches peuvent être décalées axialement ou non. La brosse peut comporter au moins deux encoches décalées circonférentiellement et axialement.

La brosse peut encore comporter, lorsqu'observée dans au moins un plan perpendiculaire à l'axe de la brosse, trois encoches.

La brosse peut comporter des poils dont la longueur, mesurée à partir de l'âme, est comprise entre 3,5 et 9 mm par exemple. Le diamètre des poils est compris entre 0,06 et 0,4 mm.

La brosse peut définir, sur au moins une partie de sa longueur, une surface enveloppe, notamment cylindrique ou conique, de section droite circulaire.

La brosse peut aussi définir, en variante, sur au moins une partie de sa longueur, une surface enveloppe, notamment cylindrique, de section droite polygonale, notamment en forme de polygone régulier, par exemple sensiblement triangulaire ou carrée.

La brosse peut comporter une prédominance de zones capables de séparer les cils.

Ainsi, par exemple, le volume défini par les encoches peut être inférieur au volume défini par l'enveloppe de la brosse hors des encoches, par exemple d'un facteur au moins deux.

Dans une mise en oeuvre particulière de l'invention, la brosse peut se raccorder à une première extrémité d'une tige se raccordant à une deuxième extrémité à un organe de préhension. Ce dernier peut être apte à être fixé, notamment de manière étanche, sur le récipient.

La brosse comporte une âme constituée par deux branches d'un fil métallique torsadées.

L'âme peut encore être formée par l'enroulement, l'une autour de l'autre, des âmes individuelles de deux brosses individuelles, les âmes individuelles étant torsadées relativement l'une à l'autre. Chaque âme individuelle peut être réalisée de manière conventionnelle avec deux branches de fil métallique torsadées.

La brosse comporte au moins une âme torsadée et peut comporter plusieurs encoches, la distance mesurée axialement entre les encoches peut être décorrélée du pas de la torsade de l'âme.

Dans un exemple de mise en oeuvre de l'invention, la brosse comporte des encoches configurées de telle manière que la brosse apparaisse, en vue latérale, dépourvue d'encoche, pour une première orientation de la brosse relativement à la direction d'observation et apparaisse, pour une deuxième orientation de la brosse relativement à la même direction d'observation, comme comportant des encoches disposées sensiblement alternativement sur les côtés supérieur et inférieur de la brosse, la deuxième orientation étant obtenue par une rotation de la brosse autour de l'axe de la tige d'un quart de tour à partir de la première orientation.

L'âme de la brosse peut être non rectiligne, notamment inclinée par rapport à l'axe de la tige d'un angle croissant quand on s'approche de l'extrémité libre de la brosse. Une telle inclinaison peut permettre par exemple de conférer à la brosse une plus grande ergonomie.

L'organe d'essorage peut comporter au moins une lèvre en un matériau élastomère.

L'encoche peut s'étendre tout autour de l'âme de la brosse.

On réalise la ou les encoches par tonte des poils ou par fusion des poils.

La brosse peut être réalisée de manière à ne pas présenter d'effet de spire sensible ; par effet de spire, il faut comprendre la tendance des poils à s'étendre suivant des nappes sensiblement hélicoïdales. Pour diminuer l'effet de spires, les poils peuvent être choisis de manière à s'enchevêtrer lorsque les branches de l'âme sont torsadées ; les poils peuvent par exemple être de diamètre relativement faible, par exemple entre 0,06 mm et inférieur ou égal à 15/100 mm, être creux, réalisés dans un matériau mou, présenter une section transversale non circulaire, et notamment comporter une ou plusieurs rainures longitudinales.

L'invention a encore pour objet, selon un autre de ses aspects, un procédé de fabrication d'une brosse selon la revendication 14.

L'invention a encore pour objet, selon un autre de ses aspects, un procédé pour l'application d'un produit sur les cils et/ou les sourcils, comportant les étapes suivantes :
- charger avec le produit à appliquer, notamment du mascara, une brosse selon l'une quelconque des revendications 1 à 10, cette dernière présentant au moins une encoche dans laquelle du produit peut s'accumuler, cette encoche s'étendant sur moins de la moitié de la longueur de la portion de la brosse portant les poils,
- appliquer le produit contenu dans l'encoche sur les cils et/ou les sourcils de manière à former au moins un paquet de cils et/ou de sourcils non séparés.

Selon un aspect de l'invention, la brosse est chargée en produit prélevé dans un récipient muni d'un organe d'essorage configuré pour laisser du produit dans l'encoche.

Le produit peut être appliqué sur les cils ou les sourcils de manière à ne former que des paquets de cils ou de sourcils ; en variante, le produit peut être appliqué de manière à former des paquets de cils ou de sourcils et à laisser, entre ces paquets, des cils ou sourcils bien séparés.

L'invention a encore pour objet, selon un autre de ses aspects, un dispositif de conditionnement et d'application d'un produit sur les cils et/ou les sourcils, comportant :
- un récipient contenant un produit à appliquer sur les cils et/ou les sourcils,
- une brosse selon l'une quelconque des revendications 1 à 10,
- un organe d'essorage pour essorer la brosse à sa sortie du récipient, cet organe d'essorage étant configuré pour laisser du produit dans l'encoche, l'organe d'essorage ayant notamment un contour intérieur qui coupe, dans au moins un plan transversal de la brosse, l'encoche.

L'invention pourra être mieux comprise à la lecture de la description détaillée qui va suivre, d'exemples de mise en oeuvre non limitatifs, et à l'examen du dessin annexé, sur lequel :
- la figure 51 représente, avec coupe axiale schématique partielle, un dispositif de conditionnement et d'application conforme à l'invention,
- la figure 52 est une vue latérale, schématique, de la brosse du dispositif de la figure 51,
- la figure 53 est une coupe transversale selon III-III de la figure 52,
- les figures 54, 55, 56 et 57 illustrent des variantes de forme d'encoche,
- la figure 58 est une vue latérale partielle, schématique, d'une variante de mise en oeuvre de l'invention,
- la figure 59 est une coupe transversale selon IX-IX de la figure 58,
- la figure 60 est une vue analogue à la figure 53, sur laquelle on a fait apparaître le contour de l'orifice d'essorage,
- les figures 61 et 62 sont des vues latérales, schématiques, de variantes de mise en oeuvre de l'invention,
- la figure 63 est une coupe transversale selon XIII-XIII de la figure 62,
- les figures 64 à 67 sont des coupes transversales de variantes de mise en oeuvre de l'invention,
- les figures 68 et 69 sont des vues latérales, schématiques, d'autres variantes de mise en oeuvre de l'invention,
- la figure 70 est une vue en perspective, schématique et partielle, d'une brosse selon un autre exemple de mise en oeuvre de l'invention,
- la figure 71 est une coupe transversale selon XXI de la figure 70,
- la figure 72 est une vue latérale, schématique, d'une brosse selon un autre exemple de mise en oeuvre de l'invention,
- la figure 73 est une coupe transversale selon XXIII-XXIII de la figure 72,
- la figure 74 est une vue latérale, schématique, d'une brosse selon un autre exemple de mise en oeuvre de l'invention,
- la figure 75 est une coupe transversale selon XXV-XXV de la figure 74,
- la figure 76 représente, en vue latérale, l'enveloppe d'une brosse correspondant à un exemple de mise en oeuvre de l'invention,
- la figure 77 représente l'enveloppe de la brosse de la figure 76 après rotation de cette dernière d'un quart de tour autour de son axe,
- la figure 78 représente de manière schématique une âme formée par l'enroulement l'une autour de l'autre de deux âmes individuelles, et
- les figures 79 à 81 représentent des exemples de maquillage, parmi d'autres, pouvant être obtenus.

### Brosses

On a représenté sur la figure 51 un dispositif 301 de conditionnement et d'application, comportant un récipient 302 contenant un produit P, ce récipient 302 étant muni d'un col 303 fileté extérieurement. Un capuchon de fermeture 304 peut être fixé sur le col 303 pour fermer de manière étanche le récipient 302, en l'absence d'utilisation.

Le dispositif 301 comporte un applicateur comportant une tige 305 munie à une extrémité du capuchon 304, qui sert d'organe de préhension, et à l'autre extrémité d'une brosse 310.

Le récipient 302 est, dans l'exemple illustré, de forme allongée mais on ne sort pas du cadre de la présente invention en adoptant une forme autre pour celui-ci.

Un organe d'essorage 307 est fixé dans le col 303 du récipient 302 et comporte une lèvre en élastomère, définissant avec son bord libre un orifice d'essorage 307a ayant une section circulaire dans l'exemple décrit, de diamètre par exemple égal ou légèrement supérieur à celui de la tige 305.

La brosse 310 comporte, dans l'exemple illustré, une âme métallique 315 fixée au bout de la tige 305 et formée par deux branches torsadées 316 d'un fil métallique. Des poils 317 sont serrés entre les branches 316, de manière conventionnelle, comme illustré très schématiquement sur les figures 52 et 53.

Les poils 317 peuvent être naturels ou en matière synthétique, par exemple en élastomère, étant éventuellement floqués. La brosse 310 peut comporter, le cas échéant, un mélange de poils de différents types.

Conformément à l'invention, la brosse 310 comporte au moins une encoche 312, laquelle peut être réalisée par exemple en tondant la brosse. On peut encore réaliser l'encoche 312 par fusion des poils 317, à condition d'utiliser pour réaliser ces derniers une matière appropriée.

On peut voir sur les figures 52 et 53 que l'encoche 312 s'étend, dans l'exemple considéré, sur moins d'un tour complet de la brosse et sur une partie seulement de la longueur de la brosse, de sorte qu'en section transversale dans un plan coupant l'encoche la brosse présente une section non circulaire.

Dans l'exemple illustré, l'encoche 312 s'étend sur une étendue angulaire α, mesurée autour de l'axe X de la brosse 310, qui correspond à un quart environ de la circonférence de la brosse 310, et sur une longueur 1 qui correspond à un sixième environ de la longueur de la brosse.

L'encoche 312 est délimitée circonférentiellement, dans l'exemple illustré, par deux faces 312a et axialement par deux faces 312b.

Les faces 312a peuvent être sensiblement radiales, comme illustré sur la figure 53 ou en variante, faire un angle β non nul avec un rayon, comme illustré sur la figure 54.

Les faces 312b peuvent être sensiblement perpendiculaires à l'âme, comme illustré sur la figure 52 ou, en variante, être non perpendiculaires à l'âme, comme illustré sur la figure 55. Sur cette figure, on voit que les faces 312b peuvent diverger vers l'extérieur.

La brosse 310 définit une surface enveloppe S, cylindrique de révolution autour de l'axe X dans l'exemple considéré.

La partie d'extrémité distale de la brosse peut être tronconique, comme représenté sur la figure 52.

On ne sort pas du cadre de la présente invention lorsque l'encoche 312 s'étend sur plus ou sur moins d'un quart de la circonférence de la brosse 310. A titre d'exemples non limitatifs, on a représenté à la figure 56 une encoche 312 qui s'étend sur sensiblement un tiers de la circonférence de la brosse 310 et, à la figure 57, une encoche 312 qui s'étend sur sensiblement la moitié de la circonférence de la brosse 310.

On ne sort pas non plus du cadre de la présente invention lorsque la longueur des poils, dans au moins une région de l'encoche, est inférieure à la longueur des poils ailleurs que dans l'encoche, étant par exemple sensiblement nulle, et que la brosse présente, dans un plan perpendiculaire à l'âme coupant l'encoche, une section circulaire.

A titre d'exemple, on a représenté partiellement à la figure 58, une brosse 310 comportant une encoche 312 dont le fond est défini par l'âme et éventuellement par des poils dépassant à peine des deux branches torsadées 316 de l'âme 315 et prisonniers de cette dernière.

Une telle encoche peut s'étendre tout autour de l'âme de la brosse, comme on peut le voir sur la figure 59.

L'organe d'essorage 307 est configuré pour laisser du produit dans l'encoche.

On a matérialisé par un trait discontinu sur la figure 60 le contour intérieur C de l'orifice d'essorage 307a. De préférence, ce contour C coupe l'encoche 312. On peut voir que les poils 317 les plus courts situés entre l'âme 315 et l'encoche 312 présentent une extrémité libre qui se situe sensiblement à l'intérieur du contour C de l'orifice d'essorage 307a, de sorte que ces poils ne sont pas essorés lors du passage à travers l'organe d'essorage et que du produit P peut s'accumuler au moins dans une partie de l'encoche 312.

Le contour C pourrait avoir, dans une variante non illustrée, une forme non circulaire.

Lors de l'application, on peut ainsi déposer du produit de façon inhomogène sur les cils et/ou les sourcils, et en particulier déposer plus de produit sur les cils et/ou les sourcils venant en contact avec le produit présent dans l'encoche 312.

La brosse peut comporter plusieurs encoches 312 sans que l'on sorte du cadre de la présente invention, une seule encoche ayant été représentée sur les figures 51 et 52, dans un souci de simplification de l'exposé.

Les encoches 312 peuvent être décalées sur l'axe X de la brosse, comme illustré sur la figure 61. Dans cet exemple, l'une des encoches peut être, par exemple, l'image de l'autre encoche par une translation parallèle à l'axe X de la brosse.

Au moins deux encoches 312 peuvent également ne pas être décalées axialement mais être décalées circonférentiellement, comme illustré sur la figure 62.

Au moins deux encoches 312 peuvent être réparties sur la circonférence de la brosse 310 de manière à être diamétralement opposées, comme illustré sur la figure 63.

La brosse peut encore comporter trois encoches 312 disposées sensiblement à 120°, comme représenté sur la figure 64, voire un plus grand nombre encore d'encoches.

On a illustré sur la figure 65 la possibilité pour une encoche de s'étendre tout autour de l'âme 315.

Dans ce cas, si les poils ne sont pas très courts, la brosse présente, en section transversale, une forme non circulaire, par exemple sensiblement triangulaire comme illustré sur la figure 65.

On a matérialisé sur cette figure en trait interrompu la section de la surface enveloppe de la brosse hors de l'encoche.

On voit que les poils dont les extrémités définissent le fond de l'encoche présentent des longueurs différentes lorsque l'on se déplace autour de l'âme.

Dans l'exemple des figures 66 et 67, la brosse comporte au moins deux encoches 312 disposées sensiblement symétriquement l'une de l'autre par rapport à un plan médian K contenant l'axe X de la brosse.

Les deux encoches 312 peuvent être séparées, dans le sens circonférentiel, d'une part par un premier ensemble de poils qui s'étend sur sensiblement un demi-cercle dans le cas de la figure 66 ou sur un tiers de cercle dans le cas de la figure 67, et d'autre part par un ensemble de poils d'étendue angulaire plus faible.

La brosse peut comporter des encoches qui sont disposées, lorsque la brosse est observée en vue latérale ou en coupe longitudinale, en quinconce comme illustré sur la figure 68. Sur cette figure, les encoches 312 ont été représentées très schématiquement, et pourraient présenter des configurations diverses. La brosse peut comporter, par exemple, au moins deux séries d'encoches, les encoches de chaque série étant décalées circonférentiellement par rapport aux encoches de l'autre série, les encoches de chaque série étant décalées axialement par rapport aux encoches de l'autre série et les encoches d'une même série étant décalées axialement, par exemple par image les unes des autres par une translation parallèle à l'axe de la brosse.

Les encoches peuvent présenter des géométries identiques mais on ne sort pas du cadre de la présente invention lorsque la brosse comporte plusieurs encoches non identiques, décalées axialement et/ou circonférentiellement.

La brosse peut ainsi comporter des encoches ayant des formes différentes les unes des autres, comme illustré sur la figure 69. En particulier, la profondeur p des encoches peut varier d'une encoche à l'autre, de même que la longueur 1 des encoches mesurée parallèlement à l'axe X de la brosse, ou encore leur écartement.

La brosse peut aussi définir une surface enveloppe non cylindrique de révolution.

A titre d'exemple, on a représenté sur la figure 70 une brosse ayant une surface enveloppe de section droite polygonale, carrée dans l'exemple décrit, comme on peut le voir sur la figure 71. Sur cette dernière on peut voir que la brosse peut comporter, par exemple, au moins une encoche 312 s'étendant dans un volume adjacent à une arête de la surface enveloppe.

La brosse peut comporter au moins une encoche réalisée dans une portion de la brosse ayant une section droite non constante au fur et à mesure que l'on se déplace parallèlement à son axe, comme c'est le cas par exemple de la brosse représentée aux figures 72 et 73.

Cette brosse comporte des faces concaves 372 définissant entre elles des surfaces de crêtes appartenant à une surface enveloppe sensiblement cylindrique de révolution dans l'exemple considéré.

On pourra également remarquer que chaque face 372 présente, dans l'exemple illustré, une largeur qui passe par un maximum lorsqu'on se déplace d'une extrémité à l'autre de l'encoche, le long de la brosse.

La brosse peut comporter au moins une encoche 312, réalisée par exemple entre deux faces 372, comme on peut le voir sur la figure 73, ou réalisée sur une face 372 et définissant une région de plus grande profondeur au sein de cette face.

La brosse peut présenter un axe X qui est non rectiligne, comme illustré sur les figures 74 et 75. L'âme 315 de la brosse peut par exemple faire un angle, avec l'axe de la tige, qui croît au fur et à mesure que l'on s'approche de l'extrémité distale de la brosse.

La brosse peut comporter par exemple au moins une encoche 312 du côté de la concavité de l'âme, comme dans l'exemple illustré. Dans une variante parmi d'autres, la brosse peut comporter au moins une encoche 312 du côté de la convexité de l'âme.

On a représenté sur les figures 76 et 77 l'enveloppe d'un exemple de brosse réalisée conformément à l'invention.

On voit sur la figure 77 que la brosse peut apparaître dépourvue d'encoche, pour une direction d'observation perpendiculaire à son axe.

La brosse peut aussi apparaître, après rotation d'un quart de tour autour de son axe, comme ayant des encoches, notamment une succession d'encoches débouchant alternativement sur ses côtés supérieur et inférieur, bien que la brosse considérée soit dépourvue d'encoche hélicoïdale.

L'âme 315 de la brosse peut être réalisée autrement qu'avec deux branches de fil métalliques torsadées. A titre d'illustration, on a représenté sur la figure 78 une âme obtenue en enroulant l'une autour de l'autre deux âmes individuelles 315a et 315b, de manière à réaliser une torsade. Chaque âme individuelle 315a ou 315b est elle-même réalisée de manière conventionnelle en torsadant deux branches de fil métalliques, ces deux branches emprisonnant entre elles les poils qui s'étendent radialement autour de l'âme.

La ou les encoches de la brosse peuvent être réalisées par tonte de la brosse, avant ou après modification de la forme de l'âme par déformation de cette dernière, le cas échéant. La ou les encoches peuvent également être formées en faisant fondre localement les poils, par exemple en les exposant à un rayonnement laser ou en les amenant au contact d'une forme chaude, le matériau des poils étant choisi de manière à permettre aux poils de fondre au contact de celle-ci.

La brosse peut être réalisée à partir de poils de différentes longueurs et/ou d'un mélange de poils de différentes natures.

Les poils utilisés peuvent présenter des flexibilités et des sections droites diverses, notamment circulaire ou autre.

La ou les encoches présentes sur la brosse peuvent permettre d'emmagasiner du produit P lorsque la brosse est extraite du récipient, l'organe d'essorage étant configuré de manière à ne pas retenir tout le produit présent initialement dans l'encoche. Lorsque la brosse est observée en section transversale lors de la traversée de l'orifice d'essorage, une partie au moins de l'encoche peut être éloignée du bord de l'orifice d'essorage, de telle sorte que le produit présent dans cette partie de l'encoche ne soit pas retenu dans le récipient par l'organe d'essorage.

Lorsque la brosse est amenée au contact des cils ou des sourcils, les cils qui s'engagent dans l'encoche peuvent se charger de produit sans être séparés, de telle sorte que la brosse permet d'obtenir un maquillage dans lequel les cils sont regroupés par paquets, comme illustré sur les figures 79 à 81.

On voit sur la figure 79 que certains cils et/ou groupes de cils, notamment ceux qui ont été engagés dans l'encoche, peuvent être plus chargés en produit que d'autres.

Le maquillage obtenu peut comporter des paquets de cils avec entre eux des cils séparés, de façon relativement régulière, comme illustré sur la figure 80, ou irrégulière, comme illustré sur la figure 81.

Bien entendu, l'invention n'est pas limitée aux exemples de réalisation qui viennent d'être décrits. On peut notamment combiner entre elles les caractéristiques des différents modes de réalisation.

Dans toute la description, l'expression « comportant un » doit être considérée comme étant synonyme de « comportant au moins un », sauf si le contraire est spécifié.

## Revendications

1. Brosse (310) pour l'application d'un produit sur les cils et/ou les sourcils, comportant :
- une âme (315) constituée par deux branches d'un fil métallique torsadées,
- des poils (317) s'étendant radialement autour d'au moins une portion de l'âme, à partir de celle-ci, le diamètre des poils étant compris entre 0,06 et 0,4 mm, et
- au moins une encoche (312) réalisée par tonte ou par fusion de poils sur la portion de la brosse qui porte les poils, une section transversale de la brosse dans un plan coupant l'encoche étant non circulaire,
la brosse étant **caractérisée en ce que** l'encoche s'étend sur moins de la moitié de la longueur de la portion de la brosse portant les poils.

2. Brosse selon la revendication précédente, au moins une encoche (312) étant réalisée sur la portion de la brosse portant les poils, la longueur des poils dans au moins une région de l'encoche étant sensiblement nulle.

3. Brosse selon l'une des deux revendications précédentes, l'encoche ne s'étendant pas tout autour de l'âme de la brosse.

4. Brosse selon l'une quelconque des revendications précédentes, l'encoche s'étendant sur une étendue angulaire, autour de l'axe de la brosse, comprise entre 20° et 200°, notamment sur une étendue angulaire comprise dans l'une des gammes de valeur d'angle suivantes : 40 à 50°, 110 à 130°, 170 à 190°.

5. Brosse selon l'une quelconque des revendications précédentes, l'encoche s'étendant sur une dimension circonférentielle supérieure à sa dimension axiale.

6. Brosse selon l'une quelconque des revendications précédentes, l'encoche s'étendant le long de la brosse, sur une longueur comprise entre 1,5 et 6,5 mm, notamment supérieure à 2,5 mm.

7. Brosse selon l'une quelconque des revendications précédentes, l'encoche présentant une profondeur maximale comprise entre 2,5 et 4 mm.

8. Brosse selon l'une quelconque des revendications précédentes, l'encoche s'étendant sur moins de 4/10 de la longueur de la partie de la brosse portant les poils, voire sur moins de 3/10 de ladite longueur.

9. Brosse selon l'une quelconque des revendications précédentes, le volume défini par les encoches étant inférieur au volume défini par l'enveloppe de la brosse hors des encoches, par exemple d'un facteur au moins deux.

10. Brosse selon l'une quelconque des revendications précédentes, la brosse comportant des encoches configurées de telle manière que la brosse apparaisse, en vue latérale, dépourvue d'encoche, pour une première orientation de la brosse relativement à la direction d'observation et apparaisse, pour une deuxième orientation de la brosse relativement à la même direction d'observation, comme comportant des encoches disposées sensiblement alternativement sur les côtés supérieur et inférieur de la brosse, la deuxième orientation étant obtenue par une rotation de la brosse autour de l'axe de la tige d'un quart de tour à partir de la première orientation.

11. Dispositif de conditionnement et d'application d'un produit sur les cils et/ou les sourcils, **caractérisé par le fait qu'**il comporte :
- une brosse telle que définie dans l'une quelconque des revendications précédentes,
- un récipient (302) contenant un produit (P) à appliquer sur les cils et/ou les sourcils.

12. Dispositif selon la revendication précédente, le récipient étant muni d'un organe d'essorage pour essorer la brosse à sa sortie du récipient, cet organe d'essorage étant configuré pour laisser du produit dans l'encoche, l'organe d'essorage ayant notamment un contour intérieur qui coupe, dans au moins un plan transversal de la brosse, l'encoche.

13. Dispositif selon la revendication précédente, l'organe d'essorage définissant un orifice d'essorage de contour circulaire, notamment un orifice ayant un rayon supérieur à la longueur, mesurée à partir de l'âme, d'au moins une partie des poils qui définissent le fond de l'encoche.

14. Procédé de fabrication d'une brosse telle que définie dans l'une quelconque des revendications 1 à 10, **caractérisé par le fait que** l'on réalise la ou les encoches par tonte ou par fusion des poils.

15. Procédé pour l'application d'un produit (P) sur les cils et/ou les sourcils, **caractérisé par le fait qu'**il comporte les étapes suivantes :
- charger avec le produit (P) à appliquer, notamment du mascara, une brosse (310), selon l'une quelconque des revendications 1 à 10 cette dernière présentant au moins une encoche (312) dans laquelle du produit peut s'accumuler, cette encoche s'étendant sur moins de la moitié de la longueur de la portion de la brosse portant les poils,
- appliquer le produit contenu dans l'encoche sur les cils et/ou les sourcils de manière à former au moins un paquet de cils et/ou de sourcils non séparés.

16. Procédé de maquillage des cils et/ou des sourcils, **caractérisé par le fait qu'**il comporte les étapes suivantes :
- appliquer du mascara sur les cils et/ou les sourcils,
- peigner les cils et/ou les sourcils au moyen d'une brosse selon l'une quelconque des revendications 1 à 10, de manière à former des groupes de cils et/ou de sourcils non séparés.

## Patentansprüche

1. Bürste (310) zur Anwendung eines Produkts auf die Wimpern und/oder die Augenbrauen, umfassend:
- einen Steg (315), gebildet aus zwei Strängen eines verdrillten Metalldrahts,
- Haare (317), die sich radial um mindestens einen Abschnitt des Stegs von diesem ausgehend erstrecken, wobei der Durchmesser der Haare zwischen 0,06 und 0,4 mm liegt, und
- mindestens eine Einkerbung (312), die durch Schnitt oder durch Verschmelzen von Haaren auf dem Bürstenabschnitt, der die Haare trägt, ausgeführt ist, wobei ein Querschnitt der Bürste auf einer Ebene die Einkerbung schneidet, die nicht kreisförmig ist,
wobei die Bürste **dadurch gekennzeichnet ist, dass** sich die Einkerbung über mindestens die Hälfte der Länge des Abschnitts der Bürste erstreckt, der die Haare trägt.

2. Bürste nach dem vorherigen Anspruch, wobei mindestens eine Einkerbung (312) auf dem Abschnitt der Bürste ausgeführt ist, der die Haare trägt und die Länge der Haare in mindestens einer Region der Einkerbung im Wesentlichen null ist.

3. Bürste nach einem der zwei vorherigen Ansprüche, wobei sich die Einkerbung nicht um den Steg der Bürste erstreckt.

4. Bürste nach einem der vorherigen Ansprüche, wobei sich die Einkerbung auf einem winkelförmigen Umfang um die Achse der Bürste zwischen 20° und 200° erstreckt, besonders auf einem winkelförmigen Umfang, der innerhalb eines der folgenden Winkelwertebereiche liegt: 40 bis 50°, 110 bis 130°, 170 bis 190°.

5. Bürste nach einem der vorherigen Ansprüche, wobei sich die Einkerbung auf einem größeren Umfangsmaß als sein axiales Maß erstreckt.

6. Bürste nach einem der vorherigen Ansprüche, wobei sich die Einkerbung entlang der Bürste über eine Länge zwischen 1,5 und 6,5 mm, besonders größer als 2,5 mm erstreckt.

7. Bürste nach einem der vorherigen Ansprüche, wobei die Einkerbung eine maximale Tiefe zwischen 2,5 und 4 mm aufweist.

8. Bürste nach einem der vorherigen Ansprüche, wobei sich die Einkerbung über mindestens 4/10 der Länge des Abschnitts der Bürste, der die Haare trägt, soll heißen über mindestens 3/10 dieser Länge erstreckt.

9. Bürste nach einem der vorherigen Ansprüche, wobei das definierte Volumen durch die Einkerbungen kleiner als das definierte Volumen durch den Mantel der Bürste außer den Einkerbungen ist, z. B. um mindestens einen Faktor von zwei.

10. Bürste nach einem der vorherigen Ansprüche, wobei die Bürste Einkerbungen umfasst, die derart konfiguriert sind, dass die Bürste von der Seite aus gesehen für eine erste Ausrichtung der Bürste in Bezug auf die Betrachtungsrichtung ohne Einkerbung erscheint, und für eine zweite Ausrichtung der Bürste in Bezug auf dieselbe Betrachtungsrichtung, so erscheint, als ob sie Einkerbungen umfasst, die im Wesentlichen abwechselnd auf den oberen und unteren Seiten der Bürste angeordnet sind, wobei die zweite Ausrichtung durch eine Drehung der Bürste um eine Viertel Umdrehung um die Achse des Schafts ab der ersten Ausrichtung erreicht wird.

11. Vorrichtung zur Verpackung und zum Auftrag eines Produkts auf die Wimpern und/oder die Augenbrauen, **dadurch gekennzeichnet, dass** sie umfasst:
- eine Bürste, wie sie in einer der vorherigen Ansprüche definiert ist,
- einen Behälter (302), der ein Produkt (P) enthält, das auf die Wimpern und/oder die Augenbrauen aufgetragen werden soll.

12. Vorrichtung nach dem vorherigen Anspruch, wobei der Behälter über ein Auswringorgan verfügt, um die Bürste beim Verlassen des Behälters auszuwringen, wobei dieses Auswringorgan konfiguriert ist, um Produkt in der Einkerbung zu lassen, und wobei das Auswringorgan besonders eine innere Form hat, die die Einkerbung auf mindestens einer Querebene der Bürste schneidet.

13. Vorrichtung nach dem vorherigen Anspruch, wobei das Auswringorgan eine Auswringöffnung mit kreisförmiger Kontur definiert, besonders eine Öffnung mit einem Halbmesser, der größer als die Länge, gemessen ab dem Steg, von mindestens einem Teil der Haare, die den Boden der Einkerbung bilden, ist.

14. Herstellungsverfahren einer Bürste, wie sie in einem der Ansprüche 1 bis 10 definiert ist, **dadurch gekennzeichnet, dass** die Einkerbung(en) durch Einschnitt oder Verschmelzen der Haare ausgeführt wird.

15. Verfahren zur Anwendung eines Produkts (P) auf den Wimpern und/oder den Augenbrauen, **dadurch gekennzeichnet, dass** es die folgenden Schritte umfasst:
- Laden mit dem aufzutragenden Produkt (P), besonders Wimperntusche, einer Bürste (310) nach einem der Ansprüche 1 bis 10, wobei diese letztere mindestens eine Einkerbung (312) aufweist, in der sich das Produkt sammeln kann, und sich diese Einkerbung über mindestens die Hälfte der Länge des Abschnitts der Bürste erstreckt, der die Haare trägt,
- Anwenden des enthaltenen Produkts in der Einkerbung auf die Wimpern und/oder die Augenbrauen, sodass mindestens ein Bündel aus nicht getrennten Wimpern und/oder Augenbrauen gebildet wird.

16. Verfahren zum Schminken von Wimpern und/oder Augenbrauen, **dadurch gekennzeichnet, dass** es die folgenden Schritte umfasst:
- Anwenden der Wimperntusche auf die Wimpern und/oder die Augenbrauen,
- Kämmen der Wimpern und/oder der Augenbrauen mittels einer Bürste nach einem der Ansprüche 1 bis 10, sodass nicht getrennte Gruppe aus Wimpern und/oder Augenbrauen gebildet werden.

## Claims

1. A brush (310) for applying a cosmetic to the eyelashes and/or the eyebrows, comprising:
- a core (315) made up of two twisted-together branches of a metal wire, and
- bristles (317) extending from the core radially around at least a portion thereof, the diameter of the bristles being comprised between 0.06 and 0.4 mm, and
- at least one notch (312) made by clipping or melting bristles on the portion of the brush that bears the bristles, a cross-section of the brush in a plane intersecting the notch being non-circular,
the brush being **characterized in that** the notch extends over less than half of the length of the portion of the brush bearing bristles.

2. The brush according to the preceding claim, at least one notch (312) being made on the portion of the brush bearing the bristles, the length of the bristles in at least one region of the notch being substantially zero.

3. The brush according to one of the two preceding claims, the notch not extending all the way around the core of the brush.

4. The brush according to any one of the preceding claims, the notch extending over an angular expanse, around the axis of the brush, comprised between 20° and 200°, in particular over an angular expanse comprised in one of the following angle value ranges: 40 to 50°, 110 to 130°, 170 to 190°.

5. The brush according to any one of the preceding claims, the notch extending over a circumferential dimension larger than its axial dimension.

6. The brush according to any one of the preceding claims, the notch extending along the brush, over a length comprised between 1.5 and 6.5 mm, in particular larger than 2.5 mm.

7. The brush according to any one of the preceding claims, the notch having a maximum depth comprised between 2.5 and 4 mm.

8. The brush according to any one of the preceding claims, the notch extending over less than 4/10 of the length of the portion of the brush bearing the bristles, or even over less than 3/10 of said length.

9. The brush according to any one of the preceding claims, the volume defined by the notches being smaller than the volume defined by the envelope of the brush outside the notches, for example by a factor of at least two.

10. The brush according to any one of the preceding claims, the brush including notches configured such that the brush appears, in side view, not to have notches, for a first orientation of the brush relative to the viewing direction, and for a second orientation of the brush relative to the same viewing direction, appears to comprise notches arranged substantially alternating on the upper and lower sides of the brush, the second orientation being obtained by rotating the brush around the axis of the rod by a quarter revolution from the first orientation.

11. A packaging and applicator device for packaging and applying a product to the eyelashes and/or the eyebrows, **characterized in that** it includes:
- a brush as defined in any one of the preceding claims,
- a container (302) containing a product (P) to be applied on the eyelashes and/or the eyebrows.

12. The device according to the preceding claim, the container being provided with a wiping member to wipe the brush as it leaves the container, the scraping member being configured to leave product in the notch, the wiping member in particular having an inner contour that intersects the notch, in at least a transverse plane of the brush.

13. The device according to the preceding claim, the wiping member defining a wiping orifice with a circular contour, in particular an orifice having a radius larger than the length, measured from the core, of at least part of the bristles that define the bottom of the notch.

14. A method of manufacturing a brush as defined in any one of claims 1 to 10, **characterized in that** the notch(es) are made by clipping or by melting bristles.

15. A method of applying a product (P) to the eyelashes and/or the eyebrows, **characterized in that** it comprises the following steps:
- loading a brush (310), according to any one of claims 1 to 10, with the product (P) to be applied, the brush having at least one notch (312) in which the product can accumulate, said notch extending over less than half of the length of the portion of the brush bearing the bristles,
- applying the product contained in the notch to the eyelashes and/or the eyebrows in such a manner as to form at least one bunch of non-separated eyelashes and/or eyebrow hairs.

16. A method for applying makeup to the eyelashes and/or the eyebrows, **characterized in that** it comprises the following steps:
- applying mascara to the eyelashes and/or the eyebrows,
- combing the eyelashes and/or the eyebrows using a brush according to any one of claims 1 to 10, so as to form groups of non-separated eyelashes and/or eyebrow hairs.
